# EUROPÄISCHE PATENTSCHRIFT

(11) **EP 3 584 396 B1**
(45) Veröffentlichungstag und Bekanntmachung des Hinweises auf die Patenterteilung: **26.03.2025**
(21) Anmeldenummer: 19178269.7
(22) Anmeldetag: 04.06.2019
(51) Int. Cl.: E05D 5/14, E05D 7/00, E05D 15/52

(54) **LAGERUNG FÜR EINEN FLÜGEL AN EINEM RAHMEN**
SUPPORT FOR A LEAF ON A FRAME
SUPPORT POUR UN BATTANT SUR UN CADRE

(30) Priorität: 19.06.2018 DE 102018209872
(43) Veröffentlichungstag der Anmeldung: 25.12.2019
(73) Patentinhaber: Aug. Winkhaus SE & Co. KG, 48291 Telgte (DE)
(72) Erfinder: Kushtilov, Boyko, 48159 Münster (DE)

(56) Entgegenhaltungen:
- EP-A1- 1 405 975
- EP-A2- 1 835 101
- EP-A2- 2 256 276
- DE-A1- 3 342 842
- FR-A1- 2 713 270

## Beschreibung

Die Erfindung betrifft eine Lagerung für einen Flügel an einem Rahmen eines Fensters, einer Fenstertür oder dergleichen mit einem Lagerbolzen, mit einer Lagerschale, mit einer in der Lagerschale eingesetzten Lagerhülse zur Lagerung des Lagerbolzens, mit einer in die Lagerschale eingedrehten und ein freies Ende des Lagerbolzens abstützenden Stellschraube und mit einer Halteeinrichtung zur Verdrehsicherung der Stellschraube.

Solche Lagerungen ermöglichen die Einstellung der Flügellage gegenüber dem Rahmen über die Stellschraube. Durch Verdrehung der sich an dem freien Enden des Lagerbolzens abstützenden Stellschraube wird der Flügel gehoben oder gesenkt.

In der EP 1 405 975 A1 wird eine einstellbare Türbandanordnung beschrieben. Das Lager einer Tür weist hierbei ein flügelseitiges und ein rahmenseitiges Beschlagteil auf, welche als Bandlappen beziehungsweise Bandkloben bezeichnet werden und die durch einen Scharnierbolzen miteinander verbunden werden. Das dargestellte Lager zeichnet sich dadurch aus, dass es auch nach der Vormontage nachjustiert werden kann, um so eine optimale Lagerung des Türblattes am Türrahmen zu gewährleisten. Die Lageranordnung umfasst eine Hülse, welche zwischen Bandlappen und Bandkloben angeordnet ist und den Scharnierbolzen radial umschließt, um den Schutz der Anordnung vor Manipulation und Verschmutzung zu erhöhen. Durch eine angefaste Kante der Hülse, welche mit einem angefasten Übergangsbereich des Scharnierbolzens zusammenwirkt, wird die Hülse sicher in ihrer Position gehalten, sodass sie zuverlässig den Übergangsbereich zwischen Bandlappen und Bandkloben abdeckt. Ein zur Einstellung des Scharnierbolzens vorgesehene Gewindebolzen wird durch eine Fixierschraube in seiner eingestellten Position gehalten.

Die FR 2 713 270 A1 beschreibt ein einstellbares Flügelscharnier, umfassend ein rahmenseitiges und ein flügelseitiges Beschlagteil sowie einen Scharnierbolzen, welches in drei Richtungen justiert werden kann. Hierzu befinden sich Einstellmöglichkeiten an dem rahmenseitigen Scharnierteil, welche die Justierung senkrecht zur Flügelblattebene und horizontal zu dieser ermöglichen. Im flügelseitigen Beschlagteil ist eine Stellschraube vorgesehen, über welche eine Höhenverstellung des Flügelblattes möglich ist. Diese Stellschraube wird durch eine senkrecht zu ihr ausgerichtete Fixierschraube in der eingestellten Lage fixiert.

In der EP 1 835 101 A2 wird ein Lager für ein an einem Rahmen gelagerten Flügel beschrieben, welches über zwei rahmenseitige Beschlagteile verfügt, welche als oberes und unteres Endstück des Lagers dienen sowie über ein flügelseitiges Beschlagteil, welches in montierter Stellung zwischen den beiden rahmenseitigen Beschlagteilen angeordnet ist. Die Erfindung umfasst zwei Lagerbolzen, die jeweils ein rahmenseitiges Beschlagteil mit dem flügelseitigen Beschlagteil verbinden. Die Lagerbolzen lassen sich in ihrer Führung verdrehen und dienen somit zur Regulierung des Abstandes des jeweiligen rahmenseitigen Beschlagteils zum flügelseitigen Beschlagteil. Zur Fixierung der verdrehbaren Lagerbolzen weisen die rahmenseitigen Beschlagteile jeweils eine Ringmutter auf, welcher nach der Einstellung der gewünschten Position der Lagerbolzen festgezogen werden können, um so eine unerwünschte Verstellung der Lagerung des Flügels nach der Montage zu vermeiden.

Aus der EP 2 256 276 A2 ist ein Ecklager bekannt geworden, bei dem die Halteeinrichtung mit einer Mantelfläche der Stellschraube in Verbindung steht und die Stellschraube kraftschlüssig haltert. Hierzu hat die Halteeinrichtung eine die Mantelfläche der Stellschraube umschließende Hülse. Zur Verstellung der Flügellage lässt sich die Stellschraube nach Überwindung des Kraftschlusses durch die Hülse verdrehen und ist anschließend in ihrer Lage gehalten. Beim Öffnen oder Schließen des Flügels wird der Lagerbolzen gegenüber der Stellschraube verdreht. Um ein Mitnehmen der Stellschraube und damit auch eine Verstellung der Flügellage zu vermeiden, muss die Halteeinrichtung jedoch sehr hohe Haltekräfte auf die Stellschraube ausüben. Die Hülse erfordert zudem ein zusätzlich zu montierendes und kostenintensives Bauteil.

Aus der DE 33 42 842 A1 ist ein Ecklager bekannt geworden, bei dem zwischen einer Verstellschraube und einem Scharnierzapfen ein Schieber angeordnet ist. Damit werden Verstellschraube und Scharnierzapfen entkoppelt. Jedoch führt die Anordnung des Schiebers zu sehr großen baulichen Abmessungen der Lagerung. Der Schieber erfordert zudem ein zusätzlich zu montierendes und kostenintensives Bauteil.

Der Erfindung liegt das Problem zugrunde, eine Lagerung der eingangs genannten Art so weiter zu bilden, dass sie besonders kostengünstig herstellbar ist und eine selbständige Verstellung der Stellschraube vermeidet.

Dieses Problem wird erfindungsgemäß dadurch gelöst, dass die Halteeinrichtung an der Lagerhülse angeordnet ist und dass die Halteeinrichtung einen unverdrehbar in der Lagerschale gehaltenen Steg hat und wenn der Steg in einen Gewindeabschnitt der Stellschraube hineinragt.

Durch diese Gestaltung wird ein zusätzlich zu montierendes Bauteil vermieden, da die Lagerhülse ohnehin in die Lagerung eingesetzt ist. Die Anordnung der Halteeinrichtung an der Lagerhülse hat damit den Vorteil der besonders geringen Anzahl an Bauteilen der Lagerung. Die Lagerung ist daher besonders kostengünstig herstellbar. Da der Lagerbolzen und die Lagerhülse ohnehin eine Reibpaarung aufweisen, führt die Anordnung der Halteeinrichtung an der Lagerhülse zu einer unmittelbaren Abstützung der Stellschraube. Damit wird eine selbständige Verstellung der Stellschraube zuverlässig vermieden. Durch die erfindungsgemäße Gestaltung drückt das Gewinde der Stellschraube in den drehfest gehaltenen Steg. Damit ist die Stellschraube zuverlässig kraftschlüssig von dem Steg gehalten. Vorzugsweise ist ein Innengewinde der Lagerhülse vorgefertigt und der Steg derart erhaben, dass die Stellschraube beim Eindrehen in die Lagerhülse den Gewindeabschnitt in den Steg plastisch einformt. Die Form des Steges kann vielseitig ausgebildet sein.

Die Montage der Lagerhülse mit dem Steg gestaltet sich gemäß einer anderen vorteilhaften Weiterbildung der Erfindung besonders einfach, wenn der Steg parallel zur Drehachse der Stellschraube angeordnet ist. Damit lässt sich die Lagerhülse mit dem Steg einfach in die Lagerschale einschieben.

Zur weiteren Verringerung der Fertigungskosten der Lagerung trägt es gemäß einer anderen vorteilhaften Weiterbildung der Erfindung bei, wenn der Steg einstückig mit der Lagerhülse gefertigt ist.

Zur weiteren Verringerung der Fertigungskosten der Lagerung trägt es gemäß einer anderen vorteilhaften Weiterbildung der Erfindung bei, wenn der Steg aus Kunststoff gefertigt ist. Vorzugsweise wird der Kunststoff beim Eindrehen der Stellschraube plastisch verformt und sichert anschließend die Stellschraube kraftschlüssig gegen ein Verdrehen. Durch eine geeignete Wahl des Kunststoffs lassen sich die Haltekräfte der Halteeinrichtung und die plastische Verformung des Steges einfach anpassen.

Eine zuverlässige und unverdrehbare Halterung des Steges in der Lagerschale lässt sich gemäß einer anderen vorteilhaften Weiterbildung der Erfindung einfach sicherstellen, wenn der Steg in einer Ausnehmung der Lagerschale angeordnet ist.

Bei als Lagerband ausgebildeten Lagerschalen lässt sich die Anordnung des Steges in der Ausnehmung besonders einfach sicherstellen, wenn der Steg bei einer als Lagerband ausgebildeten Lagerschale hinter dem Ende des Lagerbandes abgestützt ist. Bei solchen Lagerschalen ist ohnehin eine Ausnehmung hinter dem Ende des Lagerbandes vorhanden, welche sich als Sicherung gegen ein Verdrehen nutzen lässt.

Eine Verdrehung der Lagerhülse in der Lagerschale lässt sich gemäß einer anderen vorteilhaften Weiterbildung der Erfindung vermeiden, wenn die Lagerhülse an ihrer Außenseite einen Vorsprung hat und wenn der Vorsprung in eine Ausnehmung der Lagerschale eindringt. Eine solche Verdrehung der Lagerhülse in der Lagerschale ist meist unerwünscht, wenn die vorgesehene Reibpaarung zwischen dem Lagerbolzen und der Lagerhülse angeordnet ist.

Die Lagerhülse gestaltet sich gemäß einer anderen vorteilhaften Weiterbildung der Erfindung konstruktiv besonders einfach, wenn die Lagerhülse einen rohrförmigen Abschnitt zur Lagerung des Lagerbolzens hat und wenn der Steg von dem rohrförmigen Abschnitt absteht.

Die Lagerung lässt sich gemäß einer anderen vorteilhaften Weiterbildung der Erfindung besonders kostengünstig fertigen, wenn die Lagerhülse mit dem Steg einstückig gefertigt ist. Die einstückige Fertigung erfolgt vorzugsweise aus Kunststoff.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: einen Teilbereich eines Fensters mit einer Lagerung,
- Fig. 2: vergrößert einen Längsschnitt durch die Lagerung aus Figur 1,
- Fig. 3: eine Schnittdarstellung entlang der Linie III - III durch die Lagerung aus Figur 2,
- Fig. 4: perspektivisch eine Lagerhülse mit einer Halteeinrichtung der Lagerung.

Figur 1 zeigt einen Eckbereich eines Fensters mit einem gegen einen Rahmen 1 schwenk- und kippbaren Flügel 2. Der Flügel 2 ist über eine Lagerung 3 an dem Rahmen 1 angelenkt. Zur Verdeutlichung sind in Figur 1 eine horizontale Achse 4 und eine vertikale Achse 5 eingezeichnet um die sich der Flügel 2 kippen oder schwenken lässt.

Figur 2 zeigt einen Längsschnitt durch die Lagerung 3 aus Figur 1. Die Lagerung 3 hat ein rahmenseitiges Beschlagteil 6 und ein flügelseitiges Beschlagteil 7. Das rahmenseitige Beschlagteil 6 hat einen Sockel 8 mit einer horizontalen Lagerachse 9 für einen vertikalen Lagerbolzen 10. Das flügelseitige Beschlagteil 7 hat eine ein Lagerband 11 aufweisende Lagerschale 12 mit einer darin eingedrehten Stellschraube 13. Weiterhin ist innerhalb der Lagerschale 12 eine Lagerhülse 14 zur Drehlagerung des Lagerbolzens 10 angeordnet. Ein Stopfen 15 verschließt das offene Ende der Lagerschale 12.

Die Lagerschale 12 hat ein Innengewinde 16 für einen Gewindeabschnitt 17 der Stellschraube 13. Ein Stützabschnitt 18 der Stellschraube 13 ragt in die Lagerhülse 14 hinein und stützt sich an dem freien Ende des Lagerbolzens 10 ab. Durch ein Ein- oder Ausdrehen der Stellschraube 13 lassen sich die Positionen der Beschlagteile 6, 7 zueinander und damit die Flügellage verstellen. Der Stützabschnitt 18 der Stellschraube 13 hat einen kleineren Durchmesser als der Gewindeabschnitt 17.

Um ein selbständiges Verdrehen der Stellschraube 13 zu vermeiden, ist eine Halteeinrichtung 19 mit einem in den Gewindeabschnitt 17 hineinragenden Steg 20 vorgesehen. Der Steg 20 ist unverdrehbar in der Lagerschale 12 gehalten und wird beim Eindrehen der Stellschraube 13 plastisch verformt.

Figur 3 zeigt die Lagerung 3 aus Figur 2 in einer Schnittdarstellung entlang der Linie III - III. Hierbei ist zu erkennen, dass der Steg 20 der Halteeinrichtung 19 drehfest in einer von dem Lagerband 11 erzeugten Ausnehmung 21 gehalten ist. Weiterhin hat der Steg 20 Abmessungen, mit dem ein Kraftschluss beim Eindrehen der Stellschraube 13 sichergestellt ist.

Figur 4 zeigt perspektivisch eine einstückige Einheit aus Steg 20 und Lagerhülse 14. Die Kontur des Steges 20 erstreckt sich als lang gestreckter Vorsprung 22 über die Außenkontur der Lagerhülse 14, so dass die Lagerhülse 14, wie zu Figur 3 beschrieben, ebenfalls von der von dem Lagerband 11 erzeugten Ausnehmung 21 drehfest in der Lagerschale 12 gehalten ist. Die einstückige Einheit aus Steg 20 und einem rohrförmigen Abschnitt 23 der Lagerhülse 14 lässt sich vorzugsweise aus Kunststoff im Spritzgussverfahren fertigen. Die Innenseite des Steges 20 schließt absatzfrei mit der Innenseite des rohrförmigen Abschnitts 23 der Lagerhülse 14 ab.

## Patentansprüche

1. Lagerung (3) für einen Flügel (2) an einem Rahmen (1) eines Fensters, einer Fenstertür oder dergleichen mit einem Lagerbolzen (10), mit einer Lagerschale (12), mit einer in der Lagerschale (12) eingesetzten Lagerhülse (14) zur Lagerung des Lagerbolzens (10), mit einer in die Lagerschale (12) eingedrehten und ein freies Ende des Lagerbolzens (10) abstützenden Stellschraube (13) und mit einer Halteeinrichtung (19) zur Verdrehsicherung der Stellschraube (13), **dadurch gekennzeichnet, dass** die Halteeinrichtung (19) an der Lagerhülse (14) angeordnet ist und dass die Halteeinrichtung (19) einen unverdrehbar in der Lagerschale (12) gehaltenen Steg (20) hat und dass der Steg (20) in ein Gewindeabschnitt (17) der Stellschraube (13) hineinragt.

2. Lagerung nach Anspruch 1, **dadurch gekennzeichnet, dass** der Steg (20) parallel zur Drehachse der Stellschraube (13) angeordnet ist.

3. Lagerung nach Anspruch 2, **dadurch gekennzeichnet, dass** der Steg (20) einstückig mit der Lagerhülse (14) gefertigt ist.

4. Lagerung nach zumindest einem der Ansprüche 1 bis 3, **dadurch gekennzeichnet, dass** der Steg (20) aus Kunststoff gefertigt ist.

5. Lagerung nach zumindest einem der Ansprüche 1 bis 4, **dadurch gekennzeichnet, dass** der Steg (20) in einer Ausnehmung (21) der Lagerschale (12) angeordnet ist.

6. Lagerung nach zumindest einem der Ansprüche 1 bis 5, **dadurch gekennzeichnet, dass** der Steg (20) bei einer als Lagerband (11) ausgebildeten Lagerschale (12) hinter dem Ende des Lagerbandes (11) abgestützt ist.

7. Lagerung nach zumindest einem der Ansprüche 1 bis 6, **dadurch gekennzeichnet, dass** die Lagerhülse (14) an ihrer Außenseite einen Vorsprung (22) hat und dass der Vorsprung (22) in eine Ausnehmung (21) der Lagerschale (12) eindringt.

8. Lagerung nach zumindest einem der Ansprüche 1 bis 7, **dadurch gekennzeichnet, dass** die Lagerhülse (14) einen rohrförmigen Abschnitt (23) zur Lagerung des Lagerbolzens (10) hat und dass der Steg (20) von dem rohrförmigen Abschnitt (23) absteht.

9. Lagerung nach zumindest einem der Ansprüche 1 bis 8, **dadurch gekennzeichnet, dass** die Lagerhülse (14) mit dem Steg (230) einstückig gefertigt ist.

## Claims

1. Bearing (3) for a leaf (2) on a frame (1) of a window, a French door or the like, comprising a bearing pin (10), a bearing shell (12), a bearing sleeve (14) inserted in the bearing shell (12) for supporting the bearing pin (10), an adjusting screw (13) which is screwed into the bearing shell (12) and supports a free end of the bearing pin (10), and comprising a holding device (19) for preventing the adjusting screw (13) from rotating, **characterized in that** the holding device (19) is arranged on the bearing sleeve (14) and **in that** the holding device (19) has a projection (20) which is held non-rotatably in the bearing shell (12), and **in that** the projection (20) projects into a threaded portion (17) of the adjusting screw (13).

2. Bearing according to claim 1, **characterized in that** the projection (20) is arranged parallel to the axis of rotation of the adjusting screw (13).

3. Bearing according to claim 2, **characterized in that** the projection (20) is manufactured in one piece with the bearing sleeve (14).

4. Bearing according to at least one of claims 1 to 3, **characterized in that** the projection (20) is made of a plastics material.

5. Bearing according to at least one of claims 1 to 4, **characterized in that** the projection (20) is arranged in a recess (21) of the bearing shell (12).

6. Bearing according to at least one of claims 1 to 5, **characterized in that,** in a bearing shell (12) designed as a bearing strip (11), the projection (20) is supported behind the end of the bearing strip (11).

7. Bearing according to at least one of claims 1 to 6, **characterized in that** the bearing sleeve (14) has a protrusion (22) on its outer face, and **in that** the protrusion (22) penetrates into a recess (21) of the bearing shell (12).

8. Bearing according to at least one of claims 1 to 7, **characterized in that** the bearing sleeve (14) has a tubular portion (23) for supporting the bearing pin (10), and **in that** the projection (20) protrudes from the tubular portion (23).

9. Bearing according to at least one of claims 1 to 8, **characterized in that** the bearing sleeve (14) is manufactured in one piece with the projection (230).

## Revendications

1. Support (3) pour un battant (2) sur un cadre (1) d'une fenêtre, d'une porte-fenêtre ou similaire comportant un tourillon (10), comportant une coque de support (12), comportant une douille de support (14) insérée dans la coque de support (12) pour le support du tourillon (10), comportant une vis de réglage (13) vissée dans la coque de support (12) et soutenant une extrémité libre du tourillon (10), et comportant un dispositif de retenue (19) permettant d'empêcher la rotation de la vis de réglage (13), **caractérisé en ce que** le dispositif de retenue (19) est disposé sur la douille de support (14) **et en ce que** le dispositif de retenue (19) possède une tige (20) maintenue de manière à ne pas pouvoir tourner dans la coque de support (12) **et en ce que** la tige (20) pénètre dans une section filetée (17) de la vis de réglage (13).

2. Support selon la revendication 1, **caractérisé en ce que** la tige (20) est disposée parallèlement à l'axe de rotation de la vis de réglage (13).

3. Support selon la revendication 2, **caractérisé en ce que** la tige (20) est fabriquée d'une seule pièce avec la douille de support (14).

4. Support selon au moins l'une des revendications 1 à 3,
**caractérisé en ce que** la tige (20) est fabriquée en matière plastique.

5. Support selon au moins l'une des revendications 1 à 4,
**caractérisé en ce que** la tige (20) est disposée dans un évidement (21) de la coque de support (12).

6. Support selon au moins l'une des revendications 1 à 5,
**caractérisé en ce que,** dans le cas d'une coque de support (12) réalisée sous forme de bande de support (11), la tige (20) est soutenue derrière l'extrémité de la bande de support (11).

7. Support selon au moins l'une des revendications 1 à 6,
**caractérisé en ce que** la douille de support (14) présente une saillie (22) sur son côté extérieur **et en ce que** la saillie (22) pénètre dans un évidement (21) de la coque de support (12).

8. Support selon au moins l'une des revendications 1 à 7,
**caractérisé en ce que** la douille de support (14) possède une section tubulaire (23) pour le support du tourillon (10) **et en ce que** la tige (20) fait saillie depuis la section tubulaire (23).

9. Support selon au moins l'une des revendications 1 à 8,
**caractérisé en ce que** la douille de support (14) est fabriquée d'une seule pièce avec la tige (230).
